# EUROPÄISCHE PATENTANMELDUNG

(11) **EP 0 879 659 A2**
(43) Veröffentlichungstag der Anmeldung: **25.11.1998**
(21) Anmeldenummer: 98108952.7
(22) Anmeldetag: 16.05.1998
(51) Int. Cl.: B21D 43/05

(54) **Pressenanlagen mit automatischem Toolingwechsel und Verfahren zum Toolingswechsel**

(30) Priorität: 23.05.1997 DE 19721614
(71) Anmelder: SCHULER PRESSEN GmbH & Co., 73033 Göppingen (DE)
(72) Erfinder: Hofele, Hans, 73035 Göppingen (DE); Speidel, Matthias, 73107 Eschenbach (DE)

(57) **Zusammenfassung**

Bei einer Pressenanlage 1 sind in den Pressenstationen 2, 3 Schiebetische 9, 9' vorgesehen, die Werkzeuge 8, 8' tragen. An den Schiebetischen 9, 9' oder an den Werkzeugen 8, 8' sind Halterungen 22, 22' vorgesehen. Diese dienen der Aufnahme von Haltern 49, 49', die an der zwischen den Pressenstationen 2, 3 angeordneten Zwischenablagestation 4 angeordnet sind. Die Halter 49, 49' tragen Schablonen 43 zur Zwischenablage von Werkstücken. Außerdem weisen sie Aufnahmemittel 46, 48; 46', 48' auf, mit denen sie werkstückspezifische Teile des Transfersystems insbesondere Saugerrahmen 51, 51' aufnehmen können. Beim Werkzeugwechsel wird die Zwischenablagestation 4 so betätigt, dass sie mit ihren Haltern 49, 49' die Saugerrahmen 51, 51' aufnimmt, wonach die Halter 49, 49' an den Halterungen 22, 22' abgesetzt werden.

## Beschreibung

Die Erfindung betrifft eine Pressenanlage mit den Merkmalen des Oberbegriffs des Patentanspruchs 1, sowie ein Verfahren mit den Merkmalen des Oberbegriffs des Patentanspruchs 12 und eine Verwendung einer zu einer Pressenanlage gehörigen Zwischenablageeinrichtung, mit den Merkmalen des Oberbegriffs des Patentanspruchs 15.

Pressen oder Pressenanlagen weisen in der Regel werkstückabhängige Komponenten auf, die bedarfsweise, bspw. bei Fertigungsumstellung, zu wechseln sind. Diese Komponenten sind zunächst Werkzeuge, deren Unterwerkzeug auf einem Schiebetisch und deren Oberwerkzeug an einem Pressenstößel gehalten ist. Der Schiebetisch ist meist in seitlicher Richtung der Presse oder Pressenanlage herausfahrbar. Außerdem gehören zu den werkstückabhängigen Komponenten Teile des Transfersystems, das dem Weitertransport der Werkstücke von Pressenstufe zu Pressenstufe dient. Das Transfersystem weist häufig Haltemittel (Vakuumsauger) auf, deren Position und Anzahl von den Werkstücken bestimmt wird. Die Vakuumsauger sind meist an Saugerrahmen gehalten, die ihrerseits an Quertraversen eines Zweiachstransfers gehalten sind. Die Saugerrahmen sind werkstückspezifisch. Weitere werkstückspezifische Elemente sind an Zwischenablagen zu finden, die zwischen zwei Pressenstufen angeordnet sind und die Werkstücke temporär aufnehmen, ohne dass an ihnen eine Bearbeitung durchgeführt wird. Die Zwischenablagen haben zur Aufnahme der Werkstücke als Schablonen bezeichnete Auflagemittel, deren Form, Größe und Position von dem jeweils abzulegenden Werkstück abhängig ist. Die Haltemittel und die Schablonen bilden das sogenannte Tooling.

Der Wechsel aller Komponenten, d.h. des Werkzeugs, der Haltemittel und der Auflagemittel, soll möglichst automatisch und/oder mit geringem manuellen Aufwand erfolgen.

Aus der EP-A-0 191 397 ist eine Transferpresse mit Zwischenablagen bekannt, deren Schablonen vor dem Werkzeugwechsel an entsprechende Halterungen des Schiebetischs oder des auf diesem gelagerten Werkzeugs übergeben werden. Zur Übergabe weist die Zwischenablage eine gesonderte, durch eine Zahnstange und einen Federmechanismus gebildete Übergabeeinrichtung auf, mit der die Schablone auf geradem Weg zu dem Schiebetisch geführt wird.

Mittel zum Wechsel von werkstückspezifischen Elementen der Transfereinrichtung sind nicht ersichtlich.

Aus der DE 41 24 083 A1 ist eine Transferpressenlinie bekannt, bei der zwischen einzelnen Pressenstationen, Zwischenablagen angeordnet sind, die beim Werkzeugwechsel seitlich aus der Pressenlinie herausgefahren werden. Die Zwischenablagen halten die zur Aufnahme der Werkstücke dienenden Ablageschablonen um eine Querachse schwenkbar. Zusätzlich sind an den Zwischenablagen Halterungen zur Aufnahme von zu der Transfereinrichtung gehörigen Saugern vorgesehen. Beim Werkzeugwechsel werden die Zwischenablagen zusammen mit den Ablageschablonen und den Saugern seitlich aus der Presse herausgefahren. Dazu muss im Bereich der Pressenständer ein entsprechender Freiraum vorgesehen werden.

Aus der DE 33 34 021 C1 ist eine Großteil-Stufenpresse mit einer Zwischenablageeinrichtung bekannt, die eine Greif- und Halteeinrichtung für die Ablageschablonen aufweist. Diese sind zum Werkzeugwechsel mit dem Werkzeug verbindbar. Zum Transport der Ablageschablonen von der Zwischenablageeinrichtung zu den Werkzeugen dient die Greif- und Haltevorrichtung, die dazu in Transportrichtung verschiebbar gelagerte und entsprechend angetriebene Zahnstangen aufweist, an deren äußeren Ende die Schablonene gehalten sind.

Der Wechsel werkstückspezifischer Elemente des Transfersystems ist hierbei nicht berücksichtigt.

Davon ausgehend ist es Aufgabe der Erfindung eine Pressenanlage zu schaffen, die einen Werkzeug- und Toolingwechsel mit geringem manuellen Aufwand gestattet.

Darüber hinaus stellt sich die Aufgabe, der Schaffung eines Verfahrens zur Durchführung eines Werkzeug- und Toolingwechsels.

Diese Aufgaben werden mit der Pressenanlage mit den Merkmalen des Patentanspruchs 1 bzw. mit dem Verfahren nach Anspruch 12 oder 15 gelöst.

Die erfindungsgemäße Pressenanlage weist außer den ohnehin vorhandenen Schiebetischen, die bedarfsweise wechselbare Werkzeuge tragen, ein Transfersystem mit werkstückspezifischen Werkstückhaltemitteln (Saugerrahmen) und Zwischenablageeinrichtungen mit ebenfalls werkstückspezifischen Wekstückablagemitteln (Schablonen) auf. Die Zwischenablageeinrichtungen weisen außerdem Übergabemittel auf, die dazu eingerichtet sind, die Werkstückhaltemittel des Transfersystems zu übernehmen und an entsprechende Haltevorrichtungen zu übergeben, die an den Schiebetischen und/oder Werkzeugen vorgesehen sind. Damit wird es möglich die Zwischenablageeinrichtung beim Werkzeugwechsel als Handhabeeinrichtung zur Überführung der Werkstückhaltemittel von dem Transfersystem zu den Schiebetischen zu benutzen. Die Zwischenablageeinrichtung legt dann die Werkstückablagemittel und die Werkstückhaltemittel zugleich oder nacheinander an der Haltevorrichtung des Schiebetischs oder des darauf lastenden Werkzeugs ab.

Diese Anordnung und Vorgehensweise ermöglicht es insbesondere, die Werkstückhaltemittel an eine Stelle an den Schiebetisch oder dem Werkzeug abzulegen, die von dem Transfersystem selbst nicht erreicht werden kann. Beispielsweise kann die Haltevorrichtung für das Werkstückhaltemittel in einer sehr niedrigen Höhe angeordnet werden. Die Zwischenablageeinrichtung überbrückt den Abstand zwischen dem Transfersystem und der Haltevorrichtung. Dadurch wird es möglich, das Tooling, d.h. die Werkstückablagemittel und die Werkstückhaltemittel tief anzuordnen. Dies kommt dem Werkzeugwechsel zugute, bei dem das Werkzeug bspw. mittels eines Krans von dem Schiebetisch abgehoben und ein anderes Werkzeug auf den Schiebetisch aufgesetzt wird.

Bedarfsweise kann die Haltevorrichtung auch an dem Werkzeug vorgesehen sein, das dann mit dem zugehörigen Tooling auf Lager gehalten werden kann. Zuordnungsprobleme zwischen Werkstückhaltemitteln, Werkstückablagemitteln und Werkzeugen sind nahezu ausgeschlossen. Dies vereinfacht die Lagerhaltung.

Vorzugsweise werden von dem Transfersystem nur die werkstückspezifisch ausgebildeten Werkstückhaltemittel gewechselt. Dies bedeutet, dass bspw. Tragschienen und Quertraversen in der Pressenanlage verbleiben und von den Quertraversen getragene Saugerrahmen gewechselt werden. In dem Transfersystem verbleibende Quertraversen bedeuten eine spürbare Kosteneinsparung. Die Quertraversen sind wegen der Gewichtsersparnis häufig aus Kohlefasermaterialien gefertigt, so dass jeder weitere, ansonsten erforderliche Satz Quertraversen deutliche Kostennachteile hätte. Durch die fest montierten Quertraversen ergibt sich wegen der Gewichtsersparnis eine Verbesserung der Dynamik und eine Verminderung der erforderlichen Antriebsenergie. Aufwendige und gewichtsintensive Kupplungsmittel zum Anschluß der Quertraversen können entfallen. Es ist sowohl möglich, für die Werkstückablagemittel und die Werkstückhaltemittel gesonderte Halter an Werkzeug oder Schiebetisch vorzusehen, als auch eine Haltevorrichtung vorzusehen, die die Werkstückeablagemittel trägt und bedarfsweise die Werkstückhaltemittel aufnimmt, wobei die Haltevorrichtung dann an dem werkzeug- oder schiebetischseitigem Halter befestigt wird.

Dies ist insbesondere von Vorteil, wenn zu der Haltevorrichtung wenigstens ein in Querrichtung durchgehendes Trägerrohr gehört, auf dem die Werkstückablagemittel, wie bspw. Schablonen, gehalten sind. Die Trägerrohre können einzelne Halteelemente zur Aufnahme der Werkstückhaltemittel aufweisen. Die Trägerrohre überbrücken die Maschinenbreite in Querrichtung, so dass es möglich wird, mehrere Werkstückhaltemittel auf einer Trägerrohranordnung zu lagern, die ihrerseits wieder an den Haltern des Schiebetischs oder des Werkzeugs gelagert ist. Die Trägerrohranordnung ist mit den Schablonen vorzugsweise fest verbunden und bildet somit deren Träger. Für die Haltemittel bildet sie eine Zwischenhalterung. Diese überbrückt bspw. einen sich an den Schiebetisch anschließenden Abfallschacht.

Die Zwischenablageeinrichtung ist vorzugsweise um eine Querachse schwenkbar an einem Träger gelagert, der ebenfalls um eine Querachse schwenkbar an einem Hubkopf gelagert ist, der wenigstens zwei-, vorzugsweise dreiachsig verstellbar gehalten ist. Während mit der Verschwenkung des Trägers unterschiedliche Schwenklagen des auf den Schablonen liegenden Werkstücks einstellbar sind, dient das Verschwenken der Schablonen dazu, diese aus ihrer Arbeitsstellung heraus in eine Passiv- oder Ablagestellung zu überführen, in der es möglich ist, sie mit den Schiebetischen zwischen den Ständern eine der Fressen heranzufahren. Während das Übergabemittel, bspw. ein mit dem Trägerrohr verbundener Bolzen, in normaler Betriebsposition der Schablonen auf den Hubkopf zuweist und somit im wesentlichen horizontal ausgerichtet ist, stellt sich dieser vertikal auf, wenn die Schablonen in Passiv-Position schwenken. In dieser Stellung ist der Bolzen zur Aufnahme der Haltemittel bereit.

Den Haltemitteln und Auflagemitteln (Schablonen) sind Aufenthaltsräume zugeordnet, die in Transferrichtung vor und hinter dem Werkzeug bzw. dem Schiebetisch angeordnet sind und die sich bezüglich der Querrichtung überlappen. Dies ermöglicht eine platzsparende Unterbringung des Toolings bei gleichzeitig guter Zugänglichkeit zu dem Werkzeug.

Die Unteransprüche enthalten weitere vorteilhafte Einzelheiten. In der Zeichnung ist ein Ausführungsbeispiel der Erfindung veranschaulicht. Es zeigen:
- Figur 1: Eine Pressenanlage mit einer Zwischenablageeinrichtung und dem erfindungsgemäßen Toolingwechselsystem in Betriebsstellung, in einer ausschnittsweisen, schematisierten Seitenansicht,
- Figur 2: Die Pressenanlage nach Figur 1, bei der die Zwischenablageeinrichtung auf den Wechsel der Werkstückhaltemittel vorbereitet ist, indem die Werkstückschablonen in ihre Speicherposition verschwenkt worden sind, in einer schematisierten, ausschnittsweisen Seitenansicht,
- Figur 3: Die Pressenanlage nach den Figuren 1 und 2, bei der die Zwischenablageeinrichtung ein Werkstückhaltemittel aufgenommen hat, in einer schematisierten, ausschnittsweisen Seitenansicht,
- Figur 4: Die Pressenanlage nach den Figuren 1 bis 3 nach Ablage eines Saugerrahmens und eines Schablonensatzes an einem Schiebetisch und während der Übergabe eines weiteren Saugerrahmens an die Zwischenablageeinrichtung und
- Figur 5: die Pressenanlage nach den Figuren 1 bis 4 mit an den Schiebetischen abgelegten Schablonen und Saugerrahmen, fertig zum seitlichen Ausfahren der Schiebetische, in einer ausschnittsweisen und schematisierten Darstellung.

### Beschreibung

In Figur 1 ist eine Pressenanlage 1 veranschaulicht, zu der eine lediglich angeschnitten dargestellte Pressenstation 2, eine Zwischenablagestation 4 und eine zweite Pressenstation 3, sowie weitere, nicht weiter veranschaulichte Pressenstationen und bedarfsweise auch Zwischenablagestationen gehören. Die Pressenstationen 2, 3 sind untereinander im wesentlichen gleich ausgebildet, so dass sich die nachfolgende Beschreibung der Pressenstation 2 gleichermaßen auf die Pressenstation 3 bezieht, die insoweit gleiche, zur Unterscheidung mit einem Apostroph versehene Bezugszeichen aufweist. In der Pressenstation 2 ist ein vertikal auf und ab bewegter Stößel 6 vorgesehen, an dem mit entsprechenden Spannvorrichtungen 7 das Oberwerkzeug eines lediglich anhand seiner Kontur veranschaulichten Werkzeugs 8 befestigt ist. Das Unterwerkzeug dieses Werkzeugs 8 sitzt auf einem unterhalb des Stößels 6 angeordneten Schiebetisch 9, der zum Werkzeugwechsel seitlich aus der Pressenanlage 1 herausfahrbar ist. Dazu dienen an dem Schiebetisch 9 vorgesehene, drehbar gelagerte Rollen 11, die in entsprechenden quer zu einer Pressenlängsrichtung angeordneten Führungsspuren 12 laufen. Wenn, wie im vorliegenden Beispiel, die Pressenstation 2 als Ziehstufe und die nachfolgende Pressenstation 3 als Umformstufe ausgebildet ist, ist der Schiebetisch 9' durchgehend ausgebildet, während in dem Schiebetisch 9 Öffnungen 14 zur Aufnahme von Druckbolzen 15 vorgesehen sind, die sich auf einem Druckkissen 16 abstützen.

An dem Schiebetisch 9 sind Toolingaufnahmen 18 ausgebildet. Zu diesen gehören wenigstens zwei sich horizontal von dem Schiebetisch weg erstreckende, freitragende Vorsprünge 19, wobei in Figur 1 beide Vorsprünge übereinander projiziert sind. Die im Abstand und parallel zueinander angeordneten Vorsprünge 19 tragen jeweils ein Tragelement 21, das einen vertikal nach oben gerichteten Bolzen 22 trägt. Dieser ragt mit seinem freien Ende 23 nach oben, während er mit seinem entgegengesetzten Ende 24 an dem Tragelement 21 befestigt ist.

In unmittelbarer Nachbarschaft des Schiebetischs 9' kann ein Abfallschacht 25 angeordnet sein, der von einer pneumatisch oder hydraulisch betätigten Klappe 25a verschlossen ist, die bedarfsweise zu öffnen ist.

Die zwischen den Pressenstationen 2, 3 angeordnete Zwischenablagestation 4 weist einen Hubkopf 26 auf, der einen zweiarmigen Schwenkträger 27 um eine Querachse 28 verschwenkbar trägt. Ein zweiter entsprechender Schwenkträger 27 ist bezüglich der Querrichtung mit dem Schwenkträger 27 deckungsgleich und im Abstand parallel zu diesem angeordnet. Der Hubkopf 26 ist an einer teleskopierbaren Säule 29 gehalten, so dass er in Vertikalrichtung V gezielt verstellbar ist. Die Säule 29 ist über eine Schlittenführung 31 in einer mit der Transportrichtung T übereinstimmenden Horizontalrichtung H gezielt verstellbar. Der Antrieb erfolgt wie für die Höhenverstellung durch Elektromotoren, die von einer nicht weiter veranschaulichten Steuereinrichtung angesteuert sind. Bedarfsweise kann die Führung 31 ihrerseits auf einer Querführung 32 gelagert sein, mit der die Säule 29 und somit der Schwenkkopf 26 in Querrichtung gezielt verstellt werden können.

Der Schwenkträger 27 ist als symmetrischer zweiarmiger Hebel ausgebildet, dessen erstes Ende 33 zu der Pressenstation 2 und dessen zweites Ende 34 zu der Pressenstation 3 weist. Der Schwenkträger 27 ist symmetrisch bezüglich einer vertikalen Querebene 35, so dass die nachfolgende Beschreibung der mit seinem Ende 33 verbundenen Elemente entsprechend für die mit dem Ende 34 verbundenen Elemente gilt, deren Bezugszeichen zur Unterscheidung ein Apostroph tragen. An dem freien Ende 33 des Schwenkträgers 27 ist ein um eine Querachse 36 schwenkbarer Arm 37 befestigt, dessen Winkelposition von einem elektrisch gesteuerten Antrieb bestimmt wird. Der Arm 37 trägt an seinem freien Ende ein Kupplungsmittel 38, dessen eine Hälfte an dem Arm 37 und dessen andere Hälfte an einer Tragplatte 39 befestigt ist. Diese ist ihrerseits fest mit zwei als Kastenprofil mit quadratischem Querschnitt ausgebildeten Querrohren 41, 42 verbunden, die als Werkstückauflagemittel dienende Schablonen 43 tragen. Die Schablonen 43 sind werkstückspezifisch und können abhängig von dem aufzunehmenden Werkstück den Bereich 44 ganz oder teilweise einnehmen. Die Querrohre 41, 42 tragen außerdem wenigstens zwei im Abstand parallel zueinander angeordnete Aufnahmebolzen 46, die die beiden Querrohre 41, 42 durchgreifen und fest mit diesen verbunden sind. Der Aufnahmebolzen 46 trägt an seinem freien Ende einen Anlagebund 47, von dem sich ein Stift 48 weg erstreckt. Die Querrohre bilden mit dem Aufnahmebolzen 46 einen Halter 49, der mit entsprechenden, nicht weiter veranschaulichten, Öffnungen auf den Bolzen 22 der Toolingaufnahme 18 aufsteckbar ist und der zur Aufnahme von der Werkstückhalterung dienenden Saugerrahmen 51 vorgesehen ist. Der Saugerrahmen 51 ist von einer Quertraverse 52 eines Transfersystems gehalten und lösbar mit diesem verbunden. Der Saugerrahmen trägt an den Enden von Saugerarmen 53 gehaltene Saugelemente 54, wobei die Stellung und Länge der Saugerarme 53 sowie Anzahl, Stellung und gegebenenfalls auch Größe der Saugelemente 54 werkstückspezifisch ist. Ausgehend von einer gegebenen Quertraversenposition ergibt sich somit der in den Figuren gestrichelt schraffiert dargestellte Bereich 56, in dem sich die Saugelemente 54 befinden können.

Die Saugerarme 53 sind an einem Grundrahmen 57 gehalten, der nicht weiter dargestellte Verbindungsmittel zur Verbindung mit der Quertraverse 52 trägt. Außerdem ist er mit wenigstens einer, vorzugsweise mehreren Vertikalbohrungen zur Aufnahme des Stiftes 48 des Aufnahmebolzens 46 versehen. Die Verbindungsmittel zur Herstellung der Verbindung zur Quertraverse können pneumatisch, elektromagnetisch oder mechanisch, bspw. durch eine Relativbewegung zwischen Quertraverse 52 und Grundrahmen 57 in Querrichtung, gesteuert sein.

Bei der insoweit beschriebenen Pressenanlage 1 werden das Tooling, d.h. der Saugerrahmen 51 und die Schablonen 43 wie folgt gewechselt:

Es wird von der in Figur 1 dargestellten Arbeitsposition der Zwischenablagestation 4 ausgegangen. Bei dieser Arbeitsposition sind die Arme 37, 37' in eine solche Position geschwenkt, dass die Schablonen 43, 43' so nach oben weisen, dass Werkstücke darauf ablegbar sind. Die Höhenposition ist durch die Säule 29 eingestellt, während mit der Führung 31 und der Querführung 32 die gewünschte Längs- und Querposition eingestellt ist. Bedarfsweise kann der Schwenkträger 27 aus der Horizontalposition herausgeschwenkt sein. Die Zwischenablagestation kann auf diese Weise als reine Ablage oder auch zur Umorientierung (Kippen) der Werkstücke, sowie zur Überbrückung kürzerer Transportwege dienen.

Ausgehend von dieser Position werden zum Toolingwechsel zunächst die Arme 37, 37' um etwa 90° verschwenkt, so dass sich die L-förmigen Bereiche 44, 44', in denen sich die Schablonen 43, 43' aufhalten müssen, im wesentlichen vertikal erstrecken. In dieser Position sind die Aufnahmebolzen 46, 46' aufgerichtet und die von ihnen getragenen Stifte 48, 48' weisen vertikal nach oben. Die Quertraversen 52, 52' des Transfersystems sind in diesem Stadium auf eine sinnvolle Übergabehöhe abgesenkt.

Wie aus Figur 3 hervorgeht, wird die Säule 29 nun in Vertikalrichtung V teleskopartig ausgefahren, so dass der Hubkopf 26 und mit diesem die Aufnahmebolzen 46, 46' vertikal nach oben geführt werden. Bezüglich der Längs- und Querposition sind die Quertraverse 52 und die Führung 31, sowie die Querführung 32 so angesteuert, dass der Stift 48 relativ genau in eine entsprechende an dem Grundrahmen 57 des Saugerrahmens 51 vorgesehene Öffnung findet. Der Bereich 44, in dem sich die Schablonen 43 befinden können, und der Bereich 56, in dem sich die Saugelemente 54 befinden können, überlappen sich in einem Überschneidungsbereich 61. Die Schablonen 43 sind jedoch seitlich gegen die Saugelemente 54 versetzt angeordnet, so dass der Überschneidungsbereich 61 kollisionsfrei ist. Die Querrohre 41, 42 überspannen den Abfallschacht 25 und bilden ine Basis zur Aufnahme der Saugerrahmen 51. Dies ist insbesondere von Bedeutung, wenn an einer Quertraverse 52 nebeneinander zwei oder mehrere Saugerrahmen 51 gehalten sind. Diese lagern an den Querrohren 41, 42, die ihrerseits von lediglich zwei Haltern (Vorsprünge 19, Bolzen 22) getragen sind.

Bei der Hubbewegung des Hubkopfs 26 findet der Aufnahembolzen 46', mit seinem Stift 48' nicht in eine entsprechende Öffnung des Saugerrahmens 51'. Dies liegt an dem in der Regel unterschiedlichen Abstand zwischen den Quertraversen 52, 52' im Vergleich zu dem Abstand zwischen den in Vertikalrichtung geschwenkten Aufnahmebolzen 46, 46'.

Im nächsten Schritt wird die Verbindung zwischen dem Saugerrahmen 51 und der Quertraverse 52 gelöst. Dazu wird bspw. die Zwischenablagestation 4 entlang der Querführung 32 bewegt, wodurch auch der Saugerrahmen 51 längs der Quertraverse 52 bewegt wird und entsprechende Kupplungsmittel lösen. Durch Absenken des Hubkopfes 26 wird der von den Aufnahmebolzen 46 und den Querrohren 41, 42 gebildete Halter abgesenkt und mit entsprechenden Öffnungen auf die Bolzen 22 aufgesteckt. Der Saugerrahmen 51 und die Schablonen 43 sind nun an dem Schiebetisch 9 gehalten. Nach Lösen des Kupplungsmittels 38 wird die Zwischenablagestation 4 auf der Führung 31 so verstellt, dass der Aufnahmebolzen 46', wie in Figur 4 veranschaulicht, zunächst unterhalb des Saugerrahmens 51' steht und dann durch Anheben des Hubkopfes 26 mit seinem Stift 48' in eine entsprechende Öffnung des Saugerrahmens 51' findet. Das Lösen des Saugerrahmens 51' von der Quertraverse 52' und Absetzen des Halters 49' auf dem an dem Schiebetisch 9' gehaltenen Bolzen 22' erfolgt wie vorstehend im Zusammenhang mit dem Halter 49 beschrieben.

Sind die Halter 49, 49' mit den Schablonen 43, 43' und den Saugerrahmen 51, 51' an den Schiebetischen 9, 9' abgelegt, schwenken die Arme 37, 37' in ihre Ruheposition zurück (Figur 5) und die Schiebetische 9, 9' können mit den Werkzeugen 8, 8' und dem Tooling (Schablonen 43, 43', Saugerrahmen 51, 51') aus der Pressenanlage 1 ausgefahren werden.

Bei einer Pressenanlage 1 sind in den Pressenstationen 2, 3 Schiebetische 9, 9' vorgesehen, die Werkzeuge 8, 8' tragen. An den Schiebetischen 9, 9' oder an den Werkzeugen 8, 8' sind Halterungen 22, 22' vorgesehen. Diese dienen der Aufnahme von Haltern 49, 49', die an der zwischen den Pressenstationen 2, 3 angeordneten Zwischenablagestation 4 an geordnet sind. Die Halter 49, 49' tragen Schablonen 43 zur Zwischenablage von Werkstücken. Außerdem weisen sie Aufnahmemittel 46, 48; 46', 48' auf, mit denen sie werkstückspezifische Teile des Transfersystems insbesondere Saugerrahmen 51, 51' aufnehmen können. Beim Werkzeugwechsel wird die Zwischenablagestation 4 so betätigt, dass sie mit ihren Haltern 49, 49' die Saugerrahmen 51, 51' aufnimmt, wonach die Halter 49, 49' an den Halterungen 22, 22' abgesetzt werden.

## Patentansprüche

1. Pressenanlage (1) mit wenigstens zwei Pressenstationen (2, 3), insbesondere Mehrstationenpresse (1),
mit in den Pressenstationen (2, 3) angeordneten Schiebetischen (9, 9') zur Aufnahme von Werkzeugen (8, 8'), wobei die Schiebetische (9, 9') bedarfsweise aus der jeweiligen Pressenstation (2, 3) herausfahrbar sind,
mit einem dem Werkstücktransport dienenden Transfersystem, das von dem Transfersystem trennbare Werkstückhaltemittel (51) zum zeitweiligen Halten von Werkstücken aufweist,
mit wenigstens einer zwischen zwei Pressenstationen (2, 3) angeordneten Zwischenablageeinrichtung (4), die mit Werkstückablagemitteln (43) sowie mit einer Aufnahmeeinrichtung (48) für die Werkstückhaltemittel (51) versehen ist,
dadurch gekennzeichnet,
dass wenigstens ein Schiebetisch (9) wenigstens eine Haltevorrichtung (21, 22) für das von dem Transfersystem getrennte Werkstückhaltemittel (51) trägt,
dass die Zwischenablageeinrichtung (4) wenigstens ein Übergabemittel (49) zur Aufnahme und Übergabe des Werkstückhaltemittels (51) von dem Transfersystem an die Haltevorrichtung (21, 22) aufweist.

2. Pressenanlage nach Anspruch 1, dadurch gekennzeichnet, dass zur der Haltevorrichtung (21, 22) eine von dem Schiebetisch (9) getragene Halterung zur Aufnahme der Werkstückablagemittel gehört.

3. Pressenanlage nach Anspruch 2, dadurch gekennzeichnet, dass die Halterung an dem Schiebetisch (9) oder dem Werkzeug (8) vorgesehen ist.

4. Pressenanlage nach Anspruch 1, dadurch gekennzeichnet, dass zu dem Übergabemittel (49) wenigstens ein der Haltevorrichtung (21, 22) zugeordneter Halter (49) gehört, der mit dem Werkstückablagemittel (43) verbunden und zur Aufnahme des Werkstückhaltemittels (51) eingerichtet ist.

5. Pressenanlage nach Anspruch 1, dadurch gekennzeichnet, dass das Transfersystem Quertraversen (52) aufweist, an denen die Werkstückhaltemittel (51) in Betrieb gehalten sind und von denen die Werkstückhaltemittel (51) abnehmbar sind, wobei die Quertraversen (52) in dem Transfersystem verbleiben.

6. Pressenanlage nach Anspruch 1, dadurch gekennzeichnet, dass zu den Werkstückablagemitteln Schablonen (43) gehören, die auf sich quer zu einer Transportrichtung (T) angeordneten Trägerrohren (41, 42) gehalten sind.

7. Pressenanlage nach Anspruch 6, dadurch gekennzeichnet, dass die Schablonen (43) in Querrichtung gegen einzelne Halteelemente (54) des Werkstückhaltemittels (51) versetzt angeordnet sind.

8. Pressenanlage nach Anspruch 1, dadurch gekennzeichnet, dass die von dem Schiebetisch (9) getragene Haltevorrichtung (21, 22) derart ausgebildet ist, dass für das Werkstückhaltemittel (51) und für das Werkstückablagemittel (43) Aufnahmeräume (56, 44) vorgesehen sind, die sich in einem Überschneidungsbereich (61) überlappen.

9. Pressenanlage nach Anspruch 1, dadurch gekennzeichnet, dass die Zwischenablageeinrichtung (43) wenigstens einen Träger (27) mit wenigstens einem freien Ende aufweist, an dem ein um eine Achse (36) verstellbares Schwenkelement (37) gelagert ist, das mit einem Verbindungsmittel (38) zum Anschluß des Werkstückablagemittels (43) versehen ist.

10. Pressenanlage nach Anspruch 4 und 9, dadurch gekennzeichnet, dass der Halter (49) wenigstens einen Aufnahmebolzen (46) aufweist, der in Arbeitsstellung der Zwischenablageeinrichtung (4) in eine Horizontalposition geschwenkt und zum Wechsel des Werkstückhaltemittels (51) in eine Vertikalposition geschwenkt ist.

11. Pressenanlage nach Anspruch 1, dadurch gekennzeichnet, dass die Zwischenablageeinrichtung (4) wenigstens zwei translatorische (29, 31) und wenigstens zwei rotatorische (28, 36) Verstellachsen aufweist.

12. Verfahren zum Toolingwechsel an einer Pressenanlage (1) mit wenigstens zwei Pressenstationen (2, 3), insbesondere an Mehrstationenpressen (1), mit aus den Pressenstationen (2, 3) herausfahrbaren Schiebetischen (9, 9'), auf denen Werkzeuge (8, 8') gehalten sind,
wobei bei dem Verfahren Werkstückhaltemittel (51) eines dem Werkstücktransport dienenden Transfersystem (52), an eine Zwischenablageinrichtung (4), die außer Werkstückaufnahmen (43) entsprechende Mittel (48) zur Aufnahme der Werkstückhaltemittel (51) aufweist, übergeben werden,
dadurch gekennzeichnet,
dass die Werkstückhaltemittel (51) mittels der Zwischenablageeinrichtung (4) von dem Transfersystem (52) übernommen und an wenigstens Haltevorrichtung (21, 22) übergeben werden, die von dem Schiebetisch (9) oder dem Werkzeug (8) getragen ist.

13. Verfahren nach Anspruch 12, dadurch gekennzeichnet, dass das Transfersystem (52) zum Toolingwechsel in eine Übergabeposition überführt wird, dass die Zwischenablageeinrichtung (4) aus ihrem Arbeitsbetriebszusstand in einen Übergabetriebszustand überführt wird, in dem Übergabemittel (48) aktiviert sind, und dass die Übergabemittel (48) mit dem Werkstückhaltemittel (51) in Eingriff gebracht werden, die dann von dem Transfersystem gelöst und von der Zwischenablageeinrichtung (4) zu dem Schiebetisch (9) geführt und an die dortige Haltevorrichtung (21, 22) übergeben werden.

14. Verfahren nach Anspruch 13, dadurch gekennzeichnet, dass zum Werkzeugwechsel der Schiebetisch (9) mit dem Werkzeug (8), den Werkstückablagemitteln (43) der Zwischenablagestation (4) und dem Werkstückhaltemittel (51) des Transfersystems aus der Pressenanlage (1) entfernt wird.

15. Verwendung einer Zwischenablageeinrichtung (4) einer Pressenanlage (1) mit wenigstens zwei Pressenstationen (2, 3),
mit in den Pressenstationen (2, 3) angeordneten Schiebetischen (9, 9') zur Aufnahme von Werkzeugen (8, 8'), wobei die Schiebetische (9, 9') bedarfsweise aus der jeweiligen Pressenstation (2, 3) herausfahrbar sind,
mit einem dem Werkstücktransport dienenden Transfersystem, das von dem Transfersystem trennbare Werkstückhaltemittel (51) zum zeitweiligen Halten von Werkstücken aufweist,
mit wenigstens einer zwischen zwei Pressenstationen (2, 3) angeordneten Zwischenablageeinrichtung (4), die mit Mitteln (43) zur Ablage von Werkstücken sowie mit einer Aufnahmeeinrichtung (48) für das Werkstückhaltemittel (51) versehen ist,
dadurch gekennzeichnet,
dass die Zwischenablageeinrichtung (4) als Handhabungseinrichtung zur Übergabe des Werkstückhaltemittels (51) an eine Haltevorrichtung (21, 22) benutzt wird, die an wenigstens einem der Schiebetische (9, 9') vorgesehen ist.

16. Verwendung nach Anspruch 14, dadurch gekennzeichnet, dass der Schiebetisch (9) beim Werkzeugwechsel als Träger und Transportmittel für das Werkzeug (8) und das Tooling (43, 51) verwendet wird.
